# EUROPÄISCHE PATENTANMELDUNG

(11) **EP 1 039 226 A2**
(43) Veröffentlichungstag der Anmeldung: **27.09.2000**
(21) Anmeldenummer: 00105699.3
(22) Anmeldetag: 17.03.2000
(51) Int. Cl.: F23N 5/20

(54) **Zündeinheit ohne Zündflamme**

(30) Priorität: 20.03.1999 DE 19912703
(71) Anmelder: HeaTec Thermotechnik GmbH, 73066 Uhingen (DE)
(72) Erfinder: Schwarz, Hans-Jochen, Dr., 73614 Schorndorf (DE); Stübler, Werner, 73101 Aichelberg (DE); Heim, Ralf, 73092 Heiningen (DE)
(74) Vertreter: Patentanwälte Rüger, Barthelt & Abel

(57) **Zusammenfassung**

Eine batteriegestützte Zündeinheit (1) ist für Gasgeräte (3), wie bspw. Gasdurchlauferhitzer vorgesehen. Die Zündeinheit (1) kann durch einen Wasserschalter (12) aktiviert werden und prüft dann zunächst wenigstens sicherheitsrelevante Schaltungsteile, wie bspw. eine Flammenüberwachungseinrichtung, auf Funktion. Ist die Funktionsprüfung erfolgreich, wird eine Funkenstrecke (9) angesteuert und ein Gasventil (7) von der Zündeinheit (1) gesteuert geöffnet. Sobald an dem Brenner (2) eine Flamme erfasst wird, wird die Funkenstrecke (9) abgeschaltet. Die Zündeinheit (1) ist autark und benötigt keinen Anschluss an ein Stromversorgungsnetz.

## Beschreibung

Die Erfindung betrifft eine Zündeinheit für Brenner, insbesondere für Gasbrenner zur Warmwasserbereitung.

In der Praxis werden zur Warmwasserbereitung häufig sogenannte Durchlauferhitzer benutzt, die einen Gasbrenner als Wärmequelle aufweisen. Solche Durchlauferhitzer dienen meist zur Versorgung von lediglich einer oder wenigen Zapfstellen und werden nur dann in Betrieb gesetzt, wenn an wenigstens einer der Zapfstellen Warmwasserbedarf auftritt. Entsprechend muss der Gasbrenner ein- und ausgeschaltet und gesteuert werden. Der Wärmebedarf wird meist über sogenannte Gas-Wasser-Einheiten erkannt. Dies sind vom Wasserdruck betätigte Gasventile, die den Gasweg zu dem Brenner bedarfsweise freigeben. Erhält der Brenner Gas, muss dies sicher gezündet werden, um Verpuffungen oder Explosionen zu vermeiden. Dazu dienen in der Regel ständig brennende Zündflammen. Auf diese Weise wird verhindert, dass ausströmendes Gas ungezündet bleibt und Ansammlungen bilden kann. Jedoch verbrauchen ständig brennende Zündflammen dauernd Gas. Diese Gasmenge lässt sich durch Verkleinerung der Zündflamme nicht beliebig reduzieren, weil sich die Zündflamme nicht beliebig verkleinern lässt.

Davon ausgehend ist es Aufgabe der Erfindung, eine Zündeinheit, insbesondere für Gasbrenner zur Warmwasserbereitung zu schaffen, die einen minierten Ruhegasverbrauch aufweist.

Diese Aufgabe wird durch eine zündbrennerfreie Zündeinheit gelöst, die in Betriebspausen kein Gas verbraucht. Die Zündeinheit weist zur Zündung des Brenners eine elektrische Funkenstrecke auf, die von einem Hochspannungsgenerator lediglich bedarfsweise mit Hochspannung beaufschlagt wird. Der Hochspannungsgenerator ist Teil einer Zündschaltung, die ihre Betriebsspannung von einer elektrischen Batterie erhält. Dadurch ist die Zündeinheit unabhängig von einem elektrischen Netz, ohne zusätzlichen Installationsaufwand an Gas-Durchlauferhitzern oder ähnlichen Gasgeräten einsetzbar. Die elektrische Funkenstrecke ersetzt den früher vorhandenen Zündbrenner, wobei die elektrische Funkenstrecke jedoch nur zum Zünden und nicht dauernd betrieben wird, wie es beim Zündbrenner der Fall war.

Eine Steuereinrichtung aktiviert die Zündschaltung nur in bestimmten Bedarfsfällen. Dadurch wird der Batterie nur dann elektrische Energie entnommen, wenn es erforderlich ist. Die lediglich bedarfsweise Aktivierung der Zündschaltung macht die Spannungsversorgung mittels einer oder mehrere herkömmlicher und preiswerter Batterien möglich. Es lassen sich Batterielebensdauern von deutlich mehr als einem Jahr erreichen.

Die Steuereinrichtung weist einen Sensor auf, der Zündsituationen erfassen kann. Dies ist bspw. eine Situation, bei der das Öffnen einer Zapfstelle festgestellt wird, wenn die Zündeinheit zum Zünden eines Brenners eines Warmwasserbereiters dient. Das Öffnen einer Zapfstelle kann durch einen sogenannten Wasserschalter erfasst werden, der einen Druckabfall in der Wasserleitung oder eine Durchströmung mittels geeigneter Venturidüsen- oder Membrananordnungen feststellt. Alternative Konzepte, wie Flügelrädchen oder dgl., sind ebenfalls anwendbar.

Außerdem ist es vorteilhaft, wenn zu der Steuereinrichtung ein Fühler zur Erfassung von Betriebs- und/oder Fehlersituationen gehört. Dieser Fühler ist vorzugsweise ein Ionisierungsfühler der im Flammenbereich des Brenners angeordnet ist. Mit dem Ionisierungsfühler lässt sich somit feststellen, ob eine Flamme vorhanden ist. Wird eine Ionisierung erfasst, ohne dass eine Flamme vorhanden sein kann, bspw. bei geschlossenem Gasventil, kann dies als Fehlersituation interpretiert und ein Öffnen des Gasventils verhindert werden. Dies erhöht die Sicherheit der Zündeinheit und des Gasgeräts.

Der Ionisierungsfühler und die Funkenstrecke sind vorteilhafterweise an voneinander entfernten Enden des Brenners angeordnet. Somit kann eine Flamme nur dann erfasst werden, wenn die von der Funkenstrecke ausgehende Zündung den gesamten Brenner erfasst hat. Auch dies ist ein Sicherheitsmerkmal, das in vielen Fällen vorteilhaft sein kann.

Die Zündeinheit ist vorzugsweise darauf eingerichtet, den Brenner mit der Betriebsgasmenge zu zünden. Diese wird somit zu Zündbeginn freigegeben, so dass die Flamme an dem Brenner kurz nach Freigabe der Gasmenge sofort mit der gewünschten Stärke zur Verfügung steht. Anwärmphasen an dem Gasgerät und somit bspw. Wartezeiten vom Öffnen einer Zapfstelle bis zum Ankommen von warmen Wasser werden dadurch geringgehalten.

Um die zum Zünden erforderliche elektrische Energie in Grenzen zu halten, wird der Betrieb des elektrischen Hochspannungsgenerators vorzugsweise auf ein maximales Zündzeitintervall begrenzt. Dies verhindert eine vorzeitige Entladung der zur Stromversorgung verwendeten Batterie, die bspw. weniger als 2 Volt abgeben muss. In den meisten Fällen genügen ein oder zwei Monozellen. Weiter ist es vorteilhaft, das Zündzeitintervall zu beenden, sobald mit dem Ionisierungsfühler eine Ionisierung erfasst wird, die über einem Schwellwert liegt, der auf eine gezündete Flamme schließen lässt. Erfolgt die Zündung schnell, sind nur wenige, im Extremfall nur eine einige Funkenentladung erforderlich, um die Flamme zu zünden. Dies schont die Batterie.

Die Zündeinheit wird vorteilhafter Weise nicht nur zur Ansteuerung einer Funkenstrecke und Abfrage eines Ionisierungsfühlers, sondern darüber hinaus zur Steuerung eines Gasventils verwendet. Das Gasventil, das zur Gasversorgung des Brenners dient, wird somit von der Zündeinheit gesteuert und vorzugsweise nur dann freigegeben, wenn bereits Funkendurchschläge an der Funkenstrecke zu verzeichnen sind. Durch diese Zeitfolge kann, auch wenn dafür mehrere Funkendurchschläge erzeugt werden müssen, wirksam verhindert werden, dass sich ungezündete Gasmengen vor dem Brenner ansammeln.

Das Gasventil ist vorzugsweise ein Gas-Servo-Ventil, das zum Bewegen eines Ventilverschlussglieds den in einer Gasleitung vorhandenen Druck als Energiequelle nutzt. Zur Betätigung des Gas-Servo-Ventilss ist ein Steuermagnet vorhanden, der ein in dem Gas-Servo-Ventil enthaltenes Vorsteuerventil leistungsarm ansteuert. Zur weiteren Leistungsreduktion kann die Magnetspule des Pilotventils durch ein pulsbreitenmoduliertes Signal angesteuert werden. Dadurch lässt sich der Haltestrom auf einen geringen Wert reduzieren, was wiederum die Batterie schont.

Für die Funkenstrecke und den Ionisierungsfühler kann ein gemeinsamer Hochspannungsgenerator dienen. Dies vereinfacht die Schaltung und kann außerdem deren Ruhestrom minimieren, der zur Überwachung der Ionisierung so lange erforderlich ist, wie das Gasventil offengehalten wird.

Die Überwachungsschaltung ist vorzugsweise so ausgelegt, dass sie, wenn sie ein Aktivierungssignal erhält, vorzugsweise zunächst den Fühler abfragt, ob ein Fehlerzustand vorliegt. Wird dazu der Ionisierungsfühler abgefragt, wird eine vorhandene Ionisierung als Fehler gewertet. Die Überwachungsschaltung gibt nun weder die Zündung noch das Gasventil frei. Somit unterbleiben Zündversuche, bspw. bei nassem Brenner. Dies dient nicht nur der elektrischen Sicherheit, sondern auch der Vermeidung von Zündversuchen in Situationen, in denen ein sicherer Brennerbetrieb nicht gewährleistet ist.

Ist nach Einschalten kein Ionisierungssignal vorhanden, öffnet die Überwachungsschaltung das Gasventil und zündet den Brenner. Wird Ionisierung erfasst, bleibt das Gasventil offen. Fällt dsa Ionisierungssignal weg, wird das Gasventil geschlossen.

Weitere Einzelheiten vorteilhafter Ausführungsformen der Erfindung sind Gegenstand von Unteransprüchen, der Zeichnung oder der Beschreibung. In der Zeichnung ist ein Ausführungsbeispiel der Erfindung veranschaulicht. Es zeigen:
Fig. 1 ein Übersichtsbild einer erfindungsgemäßen Zündeinheit,
Fig. 2 die erfindungsgemäße Zündeinheit nach Figur 1, als Blockschaltbild,
Fig. 3 den Schaltplan der Zündeinheit nach Figur 2,
Fig. 4 den zeitlichen Ablauf eines Zündversuchs, bei dem keine Flamme gezündet wird,
Fig. 5 den Ablauf eines Zündvorgangs mit Zündung und Erkennung einer Flamme als Zeitdiagramm, und
Fig. 6 den zeitlichen Verlauf eines Zündversuchs, bei dem vor der Freigabe des Brenners eine Ionisierung (Fremdlicht) erkannt wird.

In Fig. 1 ist eine Zündeinheit veranschaulicht, die dazu dient einen Gasbrenner 2 zu steuern. Dieser gehört zu einem Gasgerät 3, das an eine Gasleitung 4 angeschlossen ist. Außerdem kann es an einer Wasserleitung 5 angeschlossen sein. Das Gasgerät 3 ist bspw. ein Gas-Durchlauferhitzer zur bedarfsweisen Vesorgung von ein oder mehreren Zapfstellen 6 mit Warmwasser. Die in Fig. 1 von dem Gasgerät 3 getrennt dargestellte Zündeinheit 1 ist in der Praxis in das Gasgerät 3 eingebaut und somit Bestandteil desselben. Es übernimmt zum großen Teil seine Steuerung. Dazu dienen ein Gasventil 7, das in der Gasleitung 4 angeordnet ist und über das der Brenner 2 gesteuert wird. Außerdem ist im Flammenbereich des Brenners 2 ein Ionisierungsfühler 8 vorgesehen, der der Zündeinheit 1 eine Rückmeldung über den Zustand des Brenners 2 liefert. Eine Funkenstrecke 9 untersteht ebenfalls der Steuerung der Zündeinheit 1 und dient zum Zünden des Brenners 2 im Bedarfsfalle.

Eine Steuereinrichtung 11 zur Betätigung der Zündeinheit 1 wird bspw. durch einen Wasserschalter 12 gebildet. Dieser ist bspw. in der zu dem Gasgerät führenden Wasserleitung 5 angeordnet und dient dazu, zu unterscheiden, ob in der Wasseleitung 5 ein Wasserstrom vorhanden ist oder nicht. Tritt ein Wasserstrom auf, der einen Mindestwert überschreitet, wird ein elektrischer Schalter 14 geschlossen. In sonstigen Fällen ist dieser Schalter 14 offen. Ein nennenswerter Wasserstrom tritt nur auf, wenn die Zapfstelle 6 geöffnet und über die Wasserleitung und eine in dem Gasgerät 3 vorhandene Wärmetauschereinheit 15 fliesst.

Die Zündeinheit 1 ist von einer elektrischen Primärzelle oder einer Batterie 16 mit Spannung versorgt. Als Spannungsquelle werden im bevorzugten Fall ein oder zwei zueinander parallel geschaltete Monozellen mit einer Betriebsspannung von etwa 1,5 V verwendet. Diese Spannung liegt an der Zündeinheit 1 gegen Masse an. Die Zündeinheit 1 erhält über den Schalter 14 jedoch nur dann Massepotential, wenn in der Wasserleitung 5 eine ausreichende Wasserströmung festgestellt wird. Falls nicht, ist die Zündeinheit 1 vollständig stromlos, was die Entladung der Primärspannungsquelle 16 minimiert. Diese kann somit auf einfache Weise netzunabhängig gestaltet werden.

Zum koordinierten Betrieb der Zündeinheit 1 weist diese mehrere bspw. aus Fig. 2 hervorgehende Baugruppen auf. Die Batterie- oder Primärspannungsquelle 16 versorgt alle Baugruppen der Zündeinheit 1 mit Spannung. Zu den Baugruppen gehören als grobe Unterteilung ein Leistungsteil 18 und ein Steuerteil 19. Der Steuerteil 19 enthält eine Startzeitbaugruppe 21, die auf eine vor dem Zünden des Brenners verstreichende kurze Zeitspanne von bspw. 1s eingestellt ist. Außerdem enthält der Steuerteil 19 eine Sicherheitszeitbaugruppe 22, die die maximale Länge eines Zündversuchs festlegt. Die Sicherheitsbaugruppe 22 ist bspw. auf 5s eingestellt. Zur Überwachung der Zündung dient eine Überwachungsbaugruppe 23.

Zu dem Leistungsteil 18 gehört ein Hochspannungsgenerator 24, der in eine Zündbaugruppe 25 und eine Flammenerkennungsbaugruppe 26 unterteilt ist. Außerdem gehört eine Ansteuerschaltung 27 für das Gasventil zu dem Leistungsteil 18.

An die Zündbaugruppe 25 ist eine Hochspannungsleitung 28 angeschlossen, die zu der Funkenstrecke 9 führt. Die Funkenstrecke 9, die bspw. durch eine isolierte Zündelektrode in der Nähe des Brenners 2 gebildet wird, dient dem Zünden einer Flamme an dem Brenner 2.

Von der Flammenerkennungsbaugruppe 26 führt eine isolierte Hochspannungsleitung 31 zu dem Ionisierungsfühler 8, der ebenfalls durch eine isolierte Elektrode gebildet sein kann und im Flammenbereich des Brenners 2 angeordnet ist. Vorzugsweise ist der Abstand zwischen der Funkenstrecke 9 und dem Ionisierungsfühler 8 maximal, um nur vollständig brennende Flammen, d.h. einen sicher durchgezündeten Brenner 2 als regulären Betriebszustand zu erkennen.

Zur weiteren Steuerung des Gasgeräts 3 ist die Ansteuerschaltung 27 über eine entsprechende Leitung 33 mit einer zu dem Gasventil 7 gehörigen Steuermagnetspule 34 verbunden. Über die Steuermagnetspule 34 ist eine Freilaufdiode 35 geschaltet.

Eine Gesamtschaltung der Zündeinheit 1 ist schematisch in Figur 3 als Schaltplan veranschaulicht. Die angegebene Schaltung ist lediglich ein Beispiel zur Realisierung der weiter unten beschriebenen Schaltfunktionen. Bedarfsweise können auch andere Schaltungen mit ähnlicher Funktion Anwendung finden.

In dem in Figur 3 angegebenen Schaltbeispiel wird der Hochspannungsgenerator 24 durch einen Sperrwandler gebildet, dessen Transistor Q23 über eine Rückkopplungswicklung eines Trafos T1 frei schwingt. Über eine Transistorkombination Q21, Q22 lässt sich der Basisstrom des Transistors Q23 und somit dessen Schwingfrequenz bzw. Tastverhältnis beeinflussen. Sekundärseitig ist der Trafo T1 über einen aus dem Widerstand R36, dem Kondensator C4 und dem Widerstand R41 gebildeten Weg an dem Ionisierungsfühler 8 angeschlossen. Hier liegt eine Spannung der Größenordnung von 100 oder mehr gegen Masse an. Der Ionisierungsstrom tritt als Spannungsabfall in Erscheinung, der von der Flammenerkennungsbaugruppe 26 überwacht wird. Zu diese gehört der Feldeffekttransistor Q24 und die zugehörige Beschaltung.

Eine Gleichrichterschaltung 41, die ebenfalls an die Sekundärentwicklung des Transformators T1 angeschlossen ist, lädt einen Zündkondensator C3, der sich bei Überschreiten der Durchbruchspannung von SD (die etwa 120 Volt beträgt) periodisch wiederkehrend über die Primärwicklung des Trafos T2 entlädt. Dieser spannt den Spannungsimpuls an seiner Sekundärwicklung hoch und gibt mit dieser einen Hochspannungsimpuls an die Leitung 28 ab. Somit enthält der Hochspannungsgenerator 24 eine durch den Sperrwandler gebildete erste Stufe, die eine Ausgangsspannung erzeugt, die zwischen einem ersten, niedrigeren Niveau und einem zweiten, höheren Niveau anschaltbar ist. Beide Niveaus sind zur Ionisierungsüberwachung geeignet. Der ersten Stufe ist eine zweite Stufe zur Erzeugung der Zündimpulse nachgeschaltet. Diese ist nur aktiv, wenn die von der ersten Stufe abgegebene Spannung auf dem zweiten, höheren Niveau ist. Durch Umschalten des Sperrwandlers ist es auf einfache Weise möglich, die Zündimpulse ein- und auszuschalten.

Zum Öffnen des Gasventils 7, d.h. zur Ansteuerung der Steuermagnetspule 34 dient die Ansteuerschaltung 27, über den von der jeweiligen Kollektor-Emitter der Transistoren Q18 und Q19 gebildeten Pfad. Die Transistoren Q14 und Q15 geben den Transistor Q19 frei, sobald die Startzeit TS abgelaufen ist. Dazu ist Q14 mit seiner Basis an den Kollektor von Q11 angeschlossen, der den Ausgang der Sicherheitszeitstufe 22 bildet. Diese ist eingangsseitig an einen Zustandsspeicher 42 angeschlossen, zu dem die Transistoren Q5 und Q6 gehören. Der Zustandsspeicher 42 ist ein bistabiles RS-Flip-Flop. Mit einem Eingang ist es an die Startzeitbaugruppe 21 angeschlossen, deren Ausgang der Kollektor von Q4 bildet. Der andere Eingang des aus Q5 und Q6 gebildeten RS Flip-Flops 42 ist an eine Reset-Schaltung 43 angeschlossen, die von Q7 mit zugehöriger Schaltung gebildet und über eine Steuerleitung 44 an den Ausgang von Q24 angeschlossen ist. Hier liegt ein Ionisierungssignal an, falls eine Flamme erfasst wird. Um unabhängig davon bei jedem Zündversuch einen Wiederanlauf zu ermöglichen, ist eine Wiederanlaufschaltung 45 vorgesehen, die im Wesentlichen durch die Transistoren Q27, Q28 gebildet wird. Sie erhält ihre Steuersignale von Q13, der seinerseits von dem Ionisierungsfühler gesteuert wird. Die Wiederanlaufschaltung 45 steuert die Entladung von C1, der das zeitbestimmende Glied der Sicherheitszuleitstufe 21 ist.

An dem Ausgang von dem Transistor Q24 (Flammenerkennungsbaugruppe 26) ist außerdem der Transistor Q25 angeschlossen, der parallel zu dem Transistor Q19 geschaltet einen Strompfad für die Steuermagnetspule 34 bildet.

Das Zusammenspiel der einzelnen Schaltelemente der in Figur 3 veranschaulichten Schaltung ergibt sich aus der Schaltung selbst und deren Dimensionierung. Insgesamt arbeitet die Zündeinheit 1 wie folgt:

Es wird zunächst angenommen, dass an der Zapfstelle 6 (Figur 1) kein Wasserbedarf vorhanden ist. Der Schalter 14 ist in diesem Fall offen und die Zündeinheit 1 erhält keinen Strom.

Wird nun die Zapfstelle 6 geöffnet, fließt Wasser durch die Wasserleitung 5 und die Steuereinrichtung 11 schließt den Schalter 14. Damit erhält, wie aus Figur 2 hervorgeht, die Zündeinheit 1 Betriebsspannung. Zunächst wird damit die Startzeitbaugruppe 21 getriggert. Diese fragt die nun gleichfalls eingeschaltete Flammenerkennungsbaugruppe 26 auf vorhandene Ionisierung an dem Ionisierungsfühler 8 ab. Falls eine Ionisierung erfasst wird, entspricht dies dem in Figur 6 veranschaulichten Zeitablauf. Zu einem Zeitpunkt t0, zu dem die Betriebsspannung durch den Wasserschalter (Signal WS) eingeschaltet wird, wird ein Ionisierungssignal IONI erfasst. Dies gilt für die gesamte Ablaufzeit (1 Sekunde) der Startzeitbaugruppe 21. Infolge dessen wird weder das Gasventil geöffnet, noch Hochspannung erzeugt, noch die Sicherheitszeit ts getriggert.

Wird jedoch innerhalb der Startzeit tstart keine Ionisierung erfasst, ergibt sich in der Regel der in Figur 5 veranschaulichte Ablauf. Mit Schließen des Wasserschalters (Ws) zum Zeitpunkt t0 läuft zunächst die Startzeit Tstart ab, innerhalb derer kein Ionisierungssignal IONI erfasst wird. Nach Ablauf der Startzeit tstart wird nun die Sicherheitszeitbaugruppe 22 (Monoflop) getriggert und das Sicherheitszeitsignal ts aktiviert. Es beginnt der Hochspannungsgenerator 24 mit einer solchen Leistung zu arbeiten (hohe Ausgangsspannung), dass das Vierschicht-Bauelement SD periodisch durchbricht und an der Funkenstrecke 9 periodisch Funken überschlagen. Außerdem wird sofort zu Beginn der Startzeit ts das Gasventil geöffnet. Brennt eine Flamme an dem Brenner 2, entsteht ein Ionisierungssignal Ionie. Dies liegt innerhalb der Sicherheitszeit ts und schaltet den Hochspannungsgenerator 24 auf eine Ausgangsspannung zurück, bei der das Vierschichtbauelement SD nicht mehr durchbricht, womit die Hochspannungsimpulse an der Funkenstrecke 9 verschwinden. Die Ausgangsspannung von T1 ist allerdings immer noch so hoch, dass über den Widerstand R36 und den Kondensator C4 sowie den Widerstand R41 eine genügend hohe Spannung an dem Ionisierungsfühler 8 anliegt, um die Flammenüberwachung fortzusetzen. Sollte das Ionisierungssignal, aus welchem Grund auch immer, nach Ablauf der Sicherheitszeit ts wegfallen, wird das Gasventil geschlossen.

Tritt innerhalb der Sicherheitszeit ts kein Ionisierungssignal auf, liegt der in Figur 4 veranschaulichte, vergebliche Zündversuch vor. Nach Ablauf der Sicherheitszeit ts wird das Gasventil geschlossen. Der Brenner bleibt aus. Ein neuer Zündversuch kann jedoch durch erneutes Betätigen des Wasserschalters ausgelöst werden.

Eine batteriegestützte Zündeinheit 1 ist für Gasgeräte 3, wie bspw. Gasdurchlauferhitzer vorgesehen. Die Zündeinheit 1 kann durch einen Wasserschalter 12 aktiviert werden und prüft dann zunächst wenigstens sicherheitsrelevante Schaltungsteile, wie bspw. eine Flammenüberwachungseinrichtung, auf Funktion. Ist die Funktionsprüfung erfolgreich, wird eine Funkenstrecke 9 angesteuert und ein Gasventil 7 von der Zündeinheit 1 gesteuert geöffnet. Sobald an dem Brenner 2 eine Flamme erfasst wird, wird die Funkenstrecke 9 abgeschaltet. Die Zündeinheit 1 ist autark und benötigt keinen Anschluss an ein Stormversorgungsnetz.

## Patentansprüche

1. Zündbrennerfreie Zündeinheit (1) für einen Brenner (2), insbesondere einen Gasbrenner zur Warmwasserbereitung,
mit einer batteriegestützten elektrischen Stromversorgungseinrichtung (16) zur Stromversorgung einer elektrischen Zündschaltung, die einen Hochspannungsgenerator (24) aufweist,
mit einer elektrischen Funkenstrecke (29), die von dem Hochspannungsgenerator (24) zum Zünden der von dem Brenner (2) zu erzeugenden Flamme mit elektrischer Spannung versorgt wird, und
mit einer Steuereinrichtung (11) zur bedarfsweisen Aktivierung der Zündschaltung.

2. Zündeinheit nach Anspruch 1, dadurch gekennzeichnet, dass die Steuereinrichtung (11) einen Sensor (12) aufweist, der dazu eingerichtet ist, Situationen zu erfassen, in denen die Zündung des Brenners (2) erforderlich ist.

3. Zündeinheit nach Anspruch 2, dadurch gekennzeichnet, dass der Sensor (12) ein Wasserschalter ist, der einen Wasserdurchfluss an einem von dem Brenner (2) beheizten Wärmetauscher (15) erfasst.

4. Zündeinheit nach Anspruch 1, dadurch gekennzeichnet, dass zu der Zündeinheit (1) ein Fühler gehört, der dazu eingerichtet ist, Betriebs- und/oder Fehlersituationen zu erfassen.

5. Zündeinheit nach Anspruch 4, dadurch gekennzeichnet, dass der Fühler ein Ionisierungsfühler (8) ist, der im Flammenbereich des Brenners (2) anzuordnen ist.

6. Zündeinheit nach Anspruch 5, dadurch gekennzeichnet, dass der Ionisierungsfühler (8) und die Funkenstrecke (9) an voneinander entfernten Enden des Brenners (2) angeordnet sind.

7. Zündeinheit nach Anspruch 1, dadurch gekennzeichnet, dass die Zündeinheit (1) darauf eingerichtet ist, den Brenner (2) mit der zum Betrieb erforderlichen Gasmenge zu zünden.

8. Zündeinheit nach Anspruch 1, dadurch gekennzeichnet, dass die elektrische Stromversorgungseinrichtung (16) eine Versorgungsspannung abgibt, die geringer als 2 V ist.

9. Zündeinheit nach Anspruch 1, dadurch gekennzeichnet, dass der elektrische Hochspannungsgenerator (24) eine Zündspannung nur während eines Zündzeitintervalls abgibt.

10. Zündeinheit nach Anspruch 5 und 9, dadurch gekennzeichnet, dass das Zündzeitintervall beendet wird, sobald mit dem Ionisierungsfühler (8) eine Ionisierung erfasst wird, die auf eine gezündete Flamme schließen lässt.

11. Zündeinheit nach Anspruch 1, dadurch gekennzeichnet, dass die Zündeinheit (1) mit einem Gasventil (7) verbunden ist, das der Gasversorgung des Brenners (2) dient und das von der Zündeinheit (1) gesteuert ist.

12. Zündeinheit nach Anspruch 11, dadurch gekennzeichnet, dass das Gasventil (7) die gesamte durch den Brenner (2) abgegebene Gasmenge steuert bzw. im Bedarfsfalle freigibt.

13. Zündeinheit nach Anspruch 12, dadurch gekennzeichnet, dass das Gasventil (7) ein Gas-Servo-Ventil ist.

14. Zündeinheit nach Anspruch 1, dadurch gekennzeichnet, dass das Gasventil (7) eine Betätigungs-Magnetspule (34) aufweist, die, wenigstens nachdem sie angezogen hat, in einer Halteposition mit einem pulsbreitenmodulierten Ansteuersignal versorgt wird.

15. Zündeinheit nach Anspruch 1, dadurch gekennzeichnet, dass die Zündeinheit (1) innerhalb einer Zündzeitspanne Hochspannungsimpulse mit einer Frequenz zwischen 2 und 12 Hz, vorzugsweise unter 4 Hz erzeugt.

16. Zündeinheit nach Anspruch 5, dadurch gekennzeichnet, dass zur Ansteuerung des Ionisierungsfühlers (8) und zur Spannungsbeaufschlagung der Funkenstrecke (9) ein gemeinsamer Hochspannungsgenerator (24) dient.

17. Zündeinheit nach Anspruch 4 und 11, dadurch gekennzeichnet, dass die Zündschaltung eine Überwachungsschaltung (23, 26) enthält, die, sobald sie von der Steuereinrichtung (11) ein Aktivierungssignal erhält, den Fühler (8) abfragt und das Gasventil (7) sowie die Zündung nur freigibt, wenn keine Fehlersituation erfasst wird.

18. Zündeinheit nach Anspruch 4 und 11, dadurch gekennzeichnet, dass die Zündschaltung das Gasventil (7) sperrt und den Zündversuch abbricht, falls nach Ablauf einer eingestellten oder einstellbaren maximalen Zündversuchszeit von z.B. 5 s keine Zündung erfasst worden ist.
